# EUROPÄISCHE PATENTSCHRIFT

(11) **EP 1 816 428 B1**
(45) Veröffentlichungstag und Bekanntmachung des Hinweises auf die Patenterteilung: **03.06.2015**
(21) Anmeldenummer: 07001681.1
(22) Anmeldetag: 26.01.2007
(51) Int. Cl.: F41A 19/68, F41F 1/08, F42B 5/155

(54) **Wirkmittelwurfanlage mit Elektronik**
System for launching active means, in particular the system's electronics
Installation de projection de moyens d'action, en particulier le système électronique de l'installation

(30) Priorität: 01.02.2006 DE 102006004992
(43) Veröffentlichungstag der Anmeldung: 08.08.2007
(73) Patentinhaber: Rheinmetall Waffe Munition GmbH, 29345 Unterlüss (DE)
(72) Erfinder: Kunz, Michael, 79295 Sulzburg (DE); Blache, Andreas, 79450 Lörrach (DE)
(74) Vertreter: Dietrich, Barbara

(56) Entgegenhaltungen:
- EP-A- 0 932 014
- EP-A- 1 617 163
- WO-A-2005/005920
- US-A- 5 291 680
- US-A- 5 452 640

## Beschreibung

Die Erfindung betrifft speziell eine modulare Auslöseelektronik für insbesondere eine Wirkmittelwurfanlage, auch als Selbstschutz-Werfereinrichtung bekannt.

Wirkmittelwurfanlagen, insbesondere Werfer, dienen zum Abschuss von Wirkkörpern bzw. Wirkmedien, wie beispielsweise Nebel-, Spreng-, Stör- und / oder Täuschkörper sowie Tränengas, Pfeffer oder dergleichen. Wurfanlagen werden in der Regel an Fahrzeugen wie Landfahrzeuge und Schiffe und an Gebäuden angebracht bzw. eingesetzt. Derartige Wurfbecher oder Schächte mit Wirkkörper sind in der DE 37 06 213 C2 offenbart. Auch die DE 43 38 650C1 sowie die DE 100 08 198 A1 beschreiben derartige Wirkmittelwurfanlagen.

Derartige Wirkmittelwurfanlagen bestehen im Wesentlichen aus einer Abschusseinrichtung, die unterschiedlich konzipiert sein, sowie einer mit dieser Abschusseinrichtung elektrisch in funktionaler Wirkung befindlichen Auslöseelektronik. Diese dient dazu, dass die Munition gezündet wird. Die Zündung von Munition erfolgt häufig elektrisch, d.h., wird elektrisch initiiert. Dazu wird ein in der Munition befindliches Anzündelement, beispielsweise eine Anzündpille, über die Zuführung elektrische Energie zur Zündung gebracht. Die Ansteuerung erfolgt mit konventioneller Elektronik. Die gesamte Steuerelektronik befindet sich in einer zentralen Versorgungs- und Bedieneinheit. Die Ansteuerung und Auslösung der Munition erfolgt innerhalb dieser Zentraleinheit. Die Zuführung der Energie zum Zünden der Munition erfolgt über Zuleitungen von der Zentraleinheit über die Munitionsaufnahme wie Werferbecher, Magazine etc., zur Munition, also über entsprechende Wegstrecken. Dabei ist insbesondere die elektromagnetische Verträglichkeit (EMV) ein besonderer Punkt. Zudem sind die bekannten Systeme in der Regel auf den jeweiligen Anwendungsfall maßgeschneidert ausgelegt und können nur bedingt auf andere Systeme übertragen werden.

Aus der US 5,291,680 A ist ein Granatwerfer bekannt, welcher in zwei Komponenten aufgeteilt ist, in eine Bedieneinheit sowie in eine Granatwerfersektion, die eine Zündschaltung für mehrere Rohre beinhaltet. Beide Einheiten sind über eine elektrische Leitung funktional verbunden. Die Granatwerfersektion ist zusammen mit den Rohren auf dem Fahrzeug angebracht. Die Wahl der Rohre, aus denen die Granaten verschossen werden, wird manuell bestimmt.

Mit der EP 1 617 163 A1 wird eine Abschusseinrichtung mit wenigstens zwei Rohren publiziert, die um zwei Achsen schwenkbar bzw. bewegbar ist. Innerhalb eines Rohres können mehrere beispielsweise Panzerabwehrminen angeordnet sein, die gleichzeitig ausgebracht werden können. Die Munitionsart in den Rohren kann ausgelesen und an eine so genannte Ansteuereinheit gegeben werden, so dass bei Vorgabe des Verschießens einer bestimmten Munitionsart über einen Algorithmus das 1 die entsprechende(n) Rohr(e) ausgewählt und gerichtet wird / werden. Im Rohr eingebunden ist neben dem Zündkontakt das Anzündmittel. Die US 5,452,640 A betrifft einen Mehrzweckwerfer, der modular aufgebaut, unterschiedliche Rohranordnungen / -ausrichtungen aufweisen kann. Das System besitzt ein Kontrollmodul sowie ein Werfermodul. Beide kommunizieren miteinander über eine elektrische Leitung. Aus der EP 0 932 014 A2, welche eine Anlage nach dem Oberbegriff des unabhängigen Anspruchs 1 offenbart,

ist eine Vorrichtung zum Kontrollieren und Abfeuern von mehreren Raketen unterschiedlichen Typs bekannt. Das System umfasst individuelle Feuerkontrollschaltungen für jeden Werfer bzw. jede Zelle sowie Energieversorgungen, durch welche die Zellen gruppiert werden. Die Vorgaben kommen von einem Zentralnetzwerk.

Der WO 2005/ 005920A1 sind ein Verfahren und ein elektronisches System zum Laden elektronischer Detektoren in einer gestaffelten Art und Weise entnehmbar. Das System besteht aus einer Master- Vorrichtung und einem Bus, wobei die Master- Vorrichtung über den Bus den elektrischen Detonatoren elektrische Energie zuführt. Dieses erfolgt taktweise.

Hier greift die Erfindung die Aufgabe auf, ein neues Übertragungskonzept aufzuzeigen, das insbesondere dem Problem der EMV mehr Berücksichtigung schenkt.

Gelöst wird die Aufgabe durch die Merkmale des Patentanspruchs 1. Vorteilhafte Ausgestaltungen sind in den Unteransprüchen aufgelistet.

Der Erfindung liegt die Idee zugrunde, das Gesamtsystem Elektronik zur Zündung der Munition aufzuteilen.

Wie bereits bekannt, kann die Aufteilung in eine Bedieneinheit / zentrale Steuereinheit (z.B. Feuerleitrechner) (im Weiteren werden beide Möglichkeiten mit 'Bedieneinheit' bezeichnet) und in wenigstens eine Auslöseeinheit erfolgen. Die jeweilige Auslöseeinheit beinhaltet dabei die Auslöseelektronik, in der die zum Zünden der Munition notwendige Energie aufgebaut wird und befindet sich bevorzugt in unmittelbarer räumlicher Nähe zur Munition. Die einzelne Auslöseeinheit mit Auslöseelektronik kann zur Verbesserung der EMV Sicherheit in separaten Metallgehäusen eingehaust werden. Die Bedieneinheit ist leichter ausführbar, da der Leistungsteil in die Auslöseeinheiten und damit in die Nähe der Munition ausgegliedert wird. Die ist auch natürlich mit konventioneller Technik, d.h., ohne ein Bussystem möglich.

Erfindungsgemäß kann die Auslöseelektronik aber auch direkt in die Munition integriert werden. Dabei kann dann die Auslöseeinheit als solche entfallen.

Eine Auslöseeinheit / Auslöselektronik wird einer einzelnen Munition bzw. einer Munitionsgruppe zugeordnet. Bekanntlich befinden sich an einem zu schützenden Objekt mehrere Munitionsgruppen, die einzeln oder zu einer Werferanlage zusammengefasst betrieben werden.

Die Bedieneinheit kommuniziert bevorzugt über ein Bussystem (bidirektional, seriell) mit einer oder beliebig vielen, der modular aufgebauten Auslöseeinheiten. Diese können, wie bereits erwähnt, beispielsweise zu beliebigen Gruppen, zu einer zentralen Werferanordnung bzw. Wirkmittelwurfanlage oder zu einer dezentralen Anordnung zusammengefasst werden.

In der Bedieneinheit sind die Controller für die Kommunikation und Steuerung der Abläufe vorgesehen. Durch die Anwahl der entsprechenden ID kann über die Bedieneinheit entweder nur eine einzelne bestimmte oder mehrere bestimmte oder alle Auslöseeinheiten angesteuert werden. Die Bedieneinheit kann ein projektspezifisches MMI (Mensch-Maschine-Interface = Bedien- und Anzeigeelemente) enthalten. Dezentral angeordnete Auslöseeinheiten werden über eine Verdrahtungseinheit an die Bedieneinheit angeschlossen. Die Zündenergie wird in jedem Fall innerhalb der jeweiligen Auslöseeinheiten aufgebaut.

Der Vorteil dieser Lösung liegt darin, dass durch den Einsatz wenigstens einer Auslöseeinheit mit -elektronik mit modularem Aufbau insbesondere in Verbindung mit einem Bussystem ein variabel einsetzbares Elektroniksystem geschaffen wird, das ohne maßgebliche Modifikationen auf andere Systeme übertragen werden kann. Die zentrale Steuerelektronik kann um beliebig viele Endstufen, d.h., Auslöseeinheiten erweitert werden. Durch einfache Änderungen in der Software im Controller des Bussystems können zudem Systemfunktionen, wie beispielsweise die Taktung zur Zündung der Munition innerhalb der Salven, sehr leicht variiert und verändert werden.

Anhand eines Ausführungsbeispiels mit Zeichnung soll die Erfindung näher erläutert werden. Dabei wird davon ausgegangen, dass die dieser Erfindung zugrunde liegende Wirkmittelwurfanlage als solches in seinen grundlegenden Bestandteilen und Funktion bekannt ist.

Es zeigt:
- Fig. 1: ein allgemeines Aufbaukonzept,
- Fig. 2: ein Beispiel einer zentralen Werferanordnung,
- Fig. 3: ein Beispiel einer dezentralen Werferanordnung.

Das Gesamtsystem Elektronik 1 wird, wie in Fig. 1 dargestellte, aufgeteilt in eine Komponente Bedieneinheit 2 und wenigstens eine weitere Komponente Auslöseeinheit 3. Die Auslöseeinheit 3 als Schutz beinhaltet die Auslöseelektronik (nicht näher dargestellt). Möglich ist eine Verlagerung der Auslöseelektronik direkt in der Munition (nicht näher dargestellt), die Auslöseeinheit 3 kann dann entfallen. Die Bedieneinheit 2 ist über elektrische Leitungen 4 mit der wenigstens einen Auslöseeinheit bzw. Auslöseelektronik 3 verbunden.

Bevorzugt handelt es sich dabei um mehrere Energie- und Datenkabel, die mit der wenigstens einen Auslöseeinheit 3 verbunden sind, die ein Bussystem (bidirektional, seriell) bilden, das als Kommunikationsbasis zwischen der Bedieneinheit 2 und den Auslöseeinheiten 3 dient. Dabei kann innerhalb der Auslöseeinheit mit -elektronik noch zwischen der Buseinheit und mehreren Auslöseeinheiten 3 unterschieden werden.

Fig. 2 und Fig. 3 zeigen eine zentrale bzw. dezentrale Anordnung der Auslöseeinheiten 3 mit einer Bedieneinheit 2. In Fig. 2 mit eingebunden in das Gesamtsystem Elektronik 1 ist ein projektspezifisches MMI 5, während in der Ausführung nach Fig. 3 zusätzlich eine so genannte Verdrahtungseinheit 6 vorzusehen ist.

Jede Auslöseeinheit 3 ermittelt nach dem Einschalten des Systems 1 ihre Adresse (ID) über eine Steckplatzkodierung. Durch Anwahl der entsprechenden ID kann die Bedieneinheit 2 einzelne (Singlecast), mehrere oder alle Auslöseeinheiten 3 (Broadcast) ansteuern.

Die Bedieneinheit 2 dient zur Versorgung des Gesamtsystems 1 mit Energie.

In der Bedieneinheit 2 sind die Controller 7 für die Kommunikation und Steuerung der Abläufe vorgesehen. In der Auswertelektronik sind über den Controller 7 folgende Funktionen vorgesehen:
- Überprüfung des Ladezustandes der Munition,
- Aufladen der Zündkondensatoren,
- Freischaltung der Zündkette,
- Aufheben des Ausgangskurzschlusses,
- Zünden der über die Bedieneinheit angewählten Munition,
- Statusmeldung an die Bedieneinheit.

Um eine Verbindungsüberwachung zu gewährleisten, werden die Auslöseeinheiten 3 zyklisch von der Bedieneinheit 2 angesprochen. Dabei sendet die Bedieneinheit 2 den aktuellen Zustand in dem sich das System 1 befindet, beispielsweise sicher oder scharf. Die Auslöseeinheiten 3 sind so ausgeführt, dass sie selbst die Übergänge in den Zuständen erkennen. Bei Ausfall einer oder mehrerer Datenleitungen 4 zu beliebigen Auslöseeinheiten 3 werden die betroffenen Auslöseeinheiten 3 in einen sicheren Zustand gesetzt, beispielsweise durch Kurzschließen der Zündungskondensatoren (nicht näher dargestellt). Diese werden dadurch entladen, der Laststrom wird unterbrochen, der Ausgangskurzschluss wird hergestellt.

## Patentansprüche

1. Wirkmittelwurfanlage mit einer Abschusseinrichtung und mindestens einer Munition und ein Gesamtsystem Elektronik (1) wobei das Gesamtsystem Elektronik (1) eine Bedieneinheit (2) und mindestens eine Auslöseelektronik für die Munition beinhaltet, wobei die Bedieneinheit (2) über elektrische Leitungen (4) mit der wenigstens einen Auslöseelektronik verbunden ist,
**dadurch gekennzeichnet, dass**
- die Auslöseelektronik in der Munition integriert ist;
- die Auslöseelektronik mindestens einen Zündkondensator beinhaltet, welcher die Zündenergie direkt innerhalb der Munition aufbaut;
- die Auslöseelektronik nach dem Einschalten des Gesamtsystems (1) ihre Adresse über eine Steckplatzkodierung ermittelt;
- die Auslöseelektronik zyklisch von der Bedieneinheit (2) angesprochen wird, wobei die Bedieneinheit (2) den aktuellen Zustand, in dem sich das System (1) befindet, sendet;
- bei Ausfall einer oder mehrerer Leitungen (4) zu beliebigen Auslöseelektroniken die betroffenen Auslöseelektroniken in einen sicheren Zustand gesetzt werden.

2. Wirkmittelwurfanlage nach Anspruch 1, **dadurch gekennzeichnet, dass** die Bedieneinheit (2) ein projektspezifisches MMI enthält.

3. Wirkmittelwurfanlage nach Anspruch 1 oder 2, **dadurch gekennzeichnet, dass** in der Bedieneinheit (2) Controller (7) für die Kommunikation und Steuerung der Abläufe vorgesehen sind.

4. Wirkmittelwurfanlage nach einem der Ansprüche 1 bis 3, **dadurch gekennzeichnet, dass** eine zentrale Steuerelektronik um beliebig viele Endstufen, d.h. Auslöseelektroniken, erweitert werden kann.

5. Wirkmittelwurfanlage nach Anspruch 3, **dadurch gekennzeichnet, dass** in einer Auswertelektronik über den Controller (7) folgende Funktionen vorgesehen sind:
- Überprüfung des Ladezustandes der Munition,
- Aufladen der Zündkondensatoren,
- Freischaltung der Zündkette,
- Aufheben des Ausgangskurzschlusses,
- Zünden der über die Bedieneinheit angewählten Munition,
- Statusmeldung an die Bedieneinheit.

6. Wirkmittelwurfanlage nach einem der Ansprüche 1 bis 5, **dadurch gekennzeichnet, dass** das Setzen in einen sicheren Zustand beispielsweise durch Kurzschließen der Zündungskondensatoren erfolgt.

## Claims

1. Active means launching system comprising a firing device and at least one piece of ammunition and comprising a set of overall system electronics (1), the set of overall system electronics (1) including an operating unit (2) and at least one set of triggering electronics for the ammunition, the operating unit (2) being connected to the at least one set of triggering electronics by way of electrical lines (4),
**characterized in that**
- the set of triggering electronics is integrated in the ammunition;
- the set of triggering electronics includes at least one ignition capacitor, which builds up the ignition energy directly within the ammunition;
- after switching on the overall system (1), the set of triggering electronics determines its address by way of a slot coding;
- the set of triggering electronics is cyclically activated by the operating unit (2), the operating unit (2) sending the current state assumed by the system (1);
- in the event of failure of one more lines (4) to any of the sets of triggering electronics, the sets of triggering electronics concerned are brought into a safe state.

2. Active means launching system according to Claim 1, **characterized in that** the operating unit (2) contains a project-specific MMI.

3. Active means launching system according to Claim 1 or 2, **characterized in that** controllers (7) for the communication and control of the sequences are provided in the operating unit (2).

4. Active means launching system according to one Claims 1 to 3, **characterized in that** a set of central control electronics can be extended by adding any number of end stages, i.e. triggering electronics.

5. Active means launching system according to Claim 3, **characterized in that** the following functions are provided by way of the controller (7) in a set of evaluation electronics:
- checking the charging state of the ammunition,
- charging the ignition capacitors,
- enabling the ignition chain,
- lifting the output short-circuit,
- igniting the ammunition selected by way of the operating unit,
- reporting the status to the operating unit.

6. Active means launching system according to one of Claims 1 to 5, **characterized in that** a safe state is brought about for example by short-circuiting the ignition capacitors.

## Revendications

1. Installation de projection de moyens d'action présentant un dispositif de tir et au moins une munition, et un système électronique global (1),
le système électronique global (1) contenant une unité de commande (2) et au moins une électronique de déclenchement de la munition,
l'unité de commande (2) étant raccordée à la ou aux électroniques de déclenchement par des conducteurs électriques (4),
**caractérisée en ce que**
l'électronique de déclenchement est intégrée dans la munition,
**en ce que** l'électronique de déclenchement contient au moins un condensateur d'allumage qui accumule l'énergie d'allumage directement à l'intérieur de la munition,
**en ce que** l'électronique de déclenchement détermine son adresse par l'intermédiaire d'un codage d'emplacement d'affichage après le branchement du système global (1),
**en ce que** l'électronique de déclenchement est interrogée cycliquement par l'unité de commande (2), l'unité de commande (2) envoyant l'état dans lequel le système (1) se trouve à chaque instant et
**en ce qu'**en cas de défaillance d'un ou plusieurs conducteurs (4) vers des électroniques de déclenchement quelconques, les électroniques de déclenchement concernées sont placées dans un état sécurisé.

2. Installation de projection de moyens d'action selon la revendication 1, **caractérisée en ce que** l'unité de commande (2) contient une MMI spécifique de projet.

3. Installation de projection de moyens d'action selon les revendications 1 ou 2, **caractérisée en ce que** des contrôleurs (7) qui assurent la communication et la commande des déroulements sont prévus dans l'unité de commande (2).

4. Installation de projection de moyens d'action selon l'une des revendications 1 à 3, **caractérisée en ce qu'**une électronique centrale de commande peut être élargie à un nombre quelconque d'étages terminaux, c'est-à-dire d'électroniques de déclenchement.

5. Installation de projection de moyens d'action selon la revendication 3, **caractérisée en ce que** les fonctions suivantes sont prévues dans une électronique d'évaluation par l'intermédiaire du contrôleur (7) :
vérification de l'état de charge de la munition,
chargement des condensateurs d'allumage,
libération des chaînes d'allumage,
retenue du court-circuit initial,
allumage de la munition sélectionnée par l'intermédiaire de l'unité de commande et
communication de statut à l'unité de commande.

6. Installation de projection de moyens d'action selon l'une des revendications 1 à 5, **caractérisée en ce que** le placement dans un état sécurisé s'effectue par exemple par mise en court-circuit des condensateurs d'allumage.
